# EUROPÄISCHE PATENTSCHRIFT

(11) **EP 0 733 140 B1**
(45) Veröffentlichungstag und Bekanntmachung des Hinweises auf die Patenterteilung: **22.03.2000**
(21) Anmeldenummer: 95902124.7
(22) Anmeldetag: 05.12.1994
(51) Int. Cl.: E04D 5/14, E04D 3/36

(54) **GROSSFLÄCHIGE UNTERLEGSCHEIBE**
LARGE-AREA WASHER
RONDELLE A GRANDE SURFACE

(30) Priorität: 10.12.1993 DE 4342260
(43) Veröffentlichungstag der Anmeldung: 25.09.1996
(73) Patentinhaber: SFS Industrie Holding AG, 9435 Heerbrugg (CH)
(72) Erfinder: ÖSTERLE, Helmut, A-6800 Feldkirch (AT); BAUMGARTNER, Stefan, Strongsville, Ohio 44136 (US)
(74) Vertreter: Ludescher, Hans
(86) Internationale Anmeldenummer: EP9404036
(87) Internationale Veröffentlichungsnummer: WO9516086

(56) Entgegenhaltungen:
- EP-A- 0 300 963
- EP-A- 0 307 647
- EP-A- 0 344 523
- EP-A- 0 484 084
- US-A- 4 476 660
- US-A- 4 763 456
- US-A- 4 781 503

## Beschreibung

Die Erfindung betrifft eine großflächige Unterlegscheibe mit einer Öffnung zum Einsetzen eines Befestigers, wobei an der Unterlegscheibe Versteifungselemente wie Verstärkungseinbuchtungen oder -sicken und/oder Verstärkungserhebungen oder -rippen ausgebildet sind.

Bei einer bekannten Ausgestaltung einer großflächigen Unterlegscheibe (US 4 781 503) ist eine Öffnung zum Einsetzen eines Befestigers vorgesehen, wobei koaxial zu dieser Öffnung eine kegelförmige Vertiefung vorgesehen ist, um den Kopf der in die Öffnung eingeführten Schraube vollständig versenkt aufnehmen zu können. Diese Unterlegscheibe hat keinerlei Versteifungselemente.

Solche Unterlegscheiben, aber auch Unterlegscheiben gemäß der US 4 763 456 und der US 4 787 188, werden bei der Befestigung ein- oder mehrschichtiger Dachbahnen und/oder einer Isolierschicht auf einem festen Unterbau eingesetzt. Um eine entsprechende Halterung der abdeckenden Dachbahn zu erzielen, sind bei der aus der US 4 763 456 bekannten Unterlegscheibe Spitzen als Eingriffselemente vorgesehen, die sich in die Dachbahn bohren, und bei der aus der US 4 787 188 bekannten Unterlegscheibe sind Zacken vorgesehen, die die Dachbahn nicht durchbohren, sondern nur die Reibung zwischen der Unterlegscheibe und der Dachbahn erhöhen. Zwischen den Dachbahnen und der Unterseite der Unterlegscheiben entstehen relativ hohe Kräfte, und zwar insbesondere dann, wenn durch entsprechende Sogbelastung auf die Dachbahn starke Kräfte auftreten, welche versuchen, die Dachbahn unter dem Befestiger bzw. unter der Unterlegscheibe herauszuziehen.

Weiters hat sich immer als Problem herausgestellt, daß bei einer entsprechenden Sogbelastung auf die Dachbahnen diese mit einer entsprechenden großen Kraft praktisch in Achsrichtung des eingesetzten Befestigers angehoben werden. Da nun einmal die großflächigen Unterlegscheiben ein begrenztes Ausmaß haben, greifen insbesondere die Eckbereiche der Unterlegscheiben relativ stark in das Bahnmaterial ein. Gerade dann, wenn zwischen der Unterseite der Unterlegscheibe und der Dachbahn ein fester Halt erzielt wird und somit die Dachbahn nicht unter der Unterlegscheibe herausgezogen werden kann, gibt es dafür beim Anheben der Dachbahn eine entsprechend größere Belastung in den Eckbereichen der Unterlegscheibe, so daß es immer wieder vorgekommen ist, daß gerade diese Eckbereiche der Unterlegscheibe eine Beschädigung der Dachbahn bewirken.

Bei den bekannten Ausführungen ist immer wieder darauf geachtet worden, daß gerade im Randbereich entsprechende Verstärkungen oder Versteifungselemente vorhanden waren, um die vom Befestiger ausgehende Kraft relativ großflächig und sicher verteilen zu können. Damit ist aber zugleich die Gefahr gegeben, daß die Eckbereiche der Unterlegscheibe bei übermäßiger Belastung in die zu befestigende Bahn eindrücken und diese beschädigen können.

Die vorliegende Erfindung hat sich daher zur Aufgabe gestellt, eine großflächige Unterlegscheibe zu schaffen, mit der die Beschädigung von Dachbahnen im Eckbereich der Unterlegscheibe vermieden werden kann.

Erfindungsgemäß wird dazu vorgeschlagen, daß die dem Außenrand der Unterlegscheibe zugewandte Begrenzung der Versteifungselemente zumindest in den Eckbereichen der Unterlegscheibe spitzwinklig zu beiden einander zugewandten Seitenbegrenzungen verläuft, und daß außerhalb der die Versteifungselemente aufweisenden Abschnitte frei von Versteifungselementen ausgeführte Eckbereiche bzw. Übergangsbereiche zwischen den Längs- und Schmalseiten angeordnet sind, welche um eine spitzwinklig zu den beiden Mittelachsen der Unterlegscheibe gedachte Linie bis zu einem bestimmten Lastbereich elastisch abbiegbar sind.

Wenn nun also durch Sogkräfte eine übermäßige Belastung auf die Dachbahn einwirkt und diese somit von der darunterliegenden Isolierung abgehoben wird, haben die Eckbereiche der Unterlegscheibe die Möglichkeit, sich im elastischen Bereich zu bewegen, um dadurch eine Beschädigung der Dachbahn zu verhindern. Sollte nun wirklich einmal ein übermäßiger Kraftanfall vorliegen, dann wäre es auch denkbar, und diese Möglichkeit ist gegeben, daß sich die Eckbereiche plastisch verformen. Dadurch ist zumindest ein entsprechender Sicherheitsfaktor vorgesehen, der auch Fälle mit besonderer Sturmeinwirkung berücksichtigt. Bei den in der Regel üblichen Windbelastungen können sich die Eckbereiche elastisch abbiegen und anschließend immer wieder in ihre ursprüngliche Lage zurückgehen. Es wird also gerade außerhalb der Versteifungselemente ein ebener, größerer Bereich geschaffen, welcher elastisch abbiegbar ist.

Weiters wird vorgeschlagen, daß in den Eckbereichen an der in Befestigungsrichtung weisenden Oberfläche zum Verbessern der Reibung und/oder des Eingriffs eine die Reibung erhöhende Beschichtung und/oder vorstehende Eingriffselemente ausgebildet sind. Da in diesen Eckbereichen entsprechende Elemente zum Verbessern der Reibung und/oder des Eingriffs ausgebildet sind, wird die notwendige Reibung oder der notwendige Eingriff zwischen der Unterseite der Unterlegscheibe und der Oberseite der Dachbahn auch bei entsprechendem elastischem Verbiegen der Eckbereiche stets aufrechterhalten.

Durch die vorliegende Erfindung konnte also gerade jener Bereich der großflächigen Unterlegscheiben, welcher immer wieder besondere Probleme bei der eventuellen Beschädigung der Dachbahnen mit sich brachte, wesentlich verbessert werden.

Gemäß einer besonderen Ausführungsform ist vorgesehen, daß das Versteifungselement als umfangsgeschlossen die mittige Öffnung in der Unterlegscheibe umfassende Verstärkungssicke ausgebildet ist, welche in den Eckbereichen der Unterlegscheibe spitzwinklig zu beiden Mittelachsen verläuft. Somit ist gewährleistet, daß das Versteifungselement in der jeweiligen Achsrichtung gesehen bis nahe an den Umfassungsrand der Unterlegscheibe heranführt, um dadurch die Befestigungskräfte ordnungsgemäß über die Länge bzw. Breite einer solchen Unterlegscheibe zu verteilen. Zugleich ist auch die Möglichkeit geschaffen worden, daß die Eckbereiche elastisch und sozusagen unversteift bleiben.

Eine vorteilhafte Ausbildung gerade im Zusammenhang mit den elastisch abbiegbaren Eckbereichen ist möglich, wenn die Unterlegscheibe in an sich bekannter Weise rechteckig oder quadratisch mit abgerundet ausgeführten Ecken oder als Ellipse ausgebildet ist. Bei diesen Formen von Unterlegscheiben ist immer die Gefahr des Eindrückens der Eckbereiche gegeben, wobei bei einer Ellipse der Übergangsbereich zwischen dem größeren und dem kleineren Bogenabschnitt gemeint ist.

Gerade zur Verbesserung des Eingriffes der Unterlegscheibe in die Dachbahn ist es sinnvoll, eine entsprechende Anzahl von Eingriffselementen vorzusehen. Bei der vorliegenden Erfindung ist es denkbar, daß sowohl an den Eckbereichen als auch innerhalb eines von einer Versteifungssicke eingeschlossenen Abschnittes Eingriffselemente ausgebildet sind. Es können also relativ großflächig verteilt entsprechende Elemente zum Verbessern der Reibung und/oder des Eingriffs angeordnet werden, so daß eine besonders hohe Reibung bzw. ein guter Eingriff zwischen der Unterlegscheibe und der Dachbahn gewährleistet ist.

Bei einer zweckmäßigen Ausführungsform wird vorgesehen, daß die Versteifungselemente entgegen der Befestigungsrichtung weisen, wobei die ebenen Eckbereiche und die zwischen den Versteifungselementen liegenden Abschnitte der Unterlegscheibe mit Ausnahme des Bereiches mit der Öffnung in einer gemeinsamen, unterhalb der Versteifungselemente liegenden Ebene ausgerichtet sind. Diese Ausführungsform gewährleistet einen besonders guten Eingriff der Eingriffselemente, da praktisch alle Eingriffselemente von einer ebenen Auflage auf der Dachbahn nach unten hin abragen. Dies ist deshalb möglich, weil die Versteifungselemente von der Hauptebene der Unterlegscheibe nach oben hin gerichtet sind.

Um einen besonders guten Eingriff zwischen der Unterlegscheibe und der Dachbahn zu erzielen, ist es zweckmäßig, wenn in den Eckbereichen der Unterlegscheibe zwei oder mehr als zwei Eingriffselemente in Form von Spitzen, Zacken, Vorsprüngen oder dergleichen vorgesehen sind, wobei zumindest zwei oder drei solcher Eingriffselemente in einer Reihe ausgerichtet sind, welche parallel zur gedachten Linie zum elastischen Verbiegen der Eckbereiche verläuft. Sollte es einmal zu einem elastischen Verbiegen eines solchen Eckbereiches kommen, ist immer die Gewähr gegeben, daß auf die ganze Länge entsprechend der gedachten Abbiegelinie ein voller Eingriff zwischen der Unterseite der Unterlegscheibe und der Dachbahn vorhanden ist, da eben die in einer Reihe vorgesehenen Eingriffselemente jeweils parallel zu dieser gedachten Abbiegelinie ausgerichtet sind.

Eine weitere zweckmäßige Variante für eine Unterlegscheibe im erfindungsgemäßen Sinne sieht vor, daß diese aus einem Federstahlblech gefertigt ist. Gerade bei einer solchen Ausführung kann auch bei Einwirkung relativ hoher Sogkräfte auf die Dachbahn ein großer Abbiegebereich in den Eckbereichen der Unterlegscheibe erzielt werden, ohne daß es zu einer plastischen Verformung der Unterlegscheibe kommt.

Weitere Merkmale und besondere Vorteile werden in der nachstehenden Beschreibung anhand der Zeichnungen noch näher erläutert. Es zeigen:
- Fig. 1: einen Schnitt durch ein Einsatzbeispiel einer großflächigen Unterlegscheibe bei der Befestigung von Isolationsschichten und Dachbahnen;
- Fig. 2: den gleichen Einsatzfall wie in Fig. 1, wobei jedoch entsprechende Kräfte auf die Dachbahn einwirken;
- Fig. 3: eine großflächige Unterlegscheibe in Draufsicht;
- Fig. 4: einen Schnitt nach der Linie IV-IV in Fig. 3;
- Fig. 5: einen Schnitt nach der Linie V-V in Fig. 3;
- Fig. 6 bis Fig. 8: verschiedene Ausführungsformen von Unterlegscheiben jeweils in Draufsicht.

Eine großflächige Unterlegscheibe 1 wird zur Befestigung einer Isolationsschicht 2 und einer diese abdeckenden Dachbahn 3 an einem festen Unterbau 4 eingesetzt. In eine mittige Öffnung 5 wird ein Befestiger 6 eingeführt, der in diesem Falle als Schraube ausgebildet ist. Die Befestigung der Dachbahn 3 erfolgt jeweils an einem Randbereich 7, wobei der Randbereich 8 einer darauffolgenden Dachbahn 3' die Verschraubungsstellen überdeckt. Die Dachbahnen 3 und 3' werden dann im Bereich 9 miteinander verklebt oder verschweißt. Die Befestigung selbst ist dadurch in einen Bereich gelangt, weicher gegenüber außen hin abgedichtet ist.

Wenn nun, wie dies der Fig. 2 entnommen werden kann, die Dachbahnen 3, 3' durch entsprechende, in Pfeilrichtung 10 wirkende Sogkräfte nach oben gezogen werden, dann wirken entsprechende Kräfte auf die Verschraubung und insbesondere auch auf die Unterlegscheibe 1 ein. Der im Bild rechte Bereich der Unterlegscheibe 1 wird in Pfeilrichtung 11 nach oben gezogen, wogegen der im Zeichnungsblatt linke Bereich der Unterlegscheibe 1 in Pfeilrichtung 12 nach unten gedrückt wird. Es soll nun dieser Randbereich der Dachbahn 3 bei einem solchen extremen Kräfteanfall sicher unter der Unterlegscheibe 1 gehalten werden. Außerdem soll erreicht werden, daß infolge dieses extremen Eindrückens der Rand- und Eckbereiche der Unterlegscheibe 1 in die Dachbahn 3 allein schon aufgrund der eindrückenden Eckbereiche eine Beschädigung der Dachbahn 3 vermieden wird.

Eine Ausführungsform einer besonderen Unterlegscheibe 1 wird anhand der Fig. 3 bis 5 näher erläutert. Bei einer im wesentlichen rechteckigen Unterlegscheibe 1 ist die Öffnung 5 für die Aufnahme des Befestigers 6 in einer entsprechenden Vertiefung 14 ausgebildet, wobei die Vertiefung 14 zur Aufnahme des Kopfes 15 des Befestigers dient. An der Unterlegscheibe 1 sind einige Eingriffselemente 13 vorgesehen, welche an der Unterseite der Unterlegscheibe 1 vorstehen und somit eine Erhöhung der Reibung gegenüber der darunterliegenden Dachbahn 3 oder einen entsprechenden Eingriff in diese Dachbahn 3 gewährleisten. Um eine entsprechende Versteifung der Unterlegscheibe 1 zu erzielen und die Kräfte der Schraube bis an die jeweiligen Ränder im Bereich der Mittelachsen zu bringen, sind Versteifungselemente 16 vorgesehen. In den Fig. 3 und 4 sind Laschen 17 ersichtlich, welche aus einer Öffnung 20 herausgestanzt und nach unten gebogen sind. Diese Laschen 17 können als Abstandhalter dienen, wenn eine Vielzahl von Unterlegscheiben 1 zur Magazinierung übereinander gestapelt werden, und um überhaupt eine Verdreh- oder Verschiebebewegung zu ermöglichen.

Wenn nun gerade der Belastungsfall bei einer solchen großflächigen Unterlegscheibe 1 betrachtet wird, dann ergibt sich daraus, daß die Eckbereiche 21 bezogen auf die Hinweise zur Fig. 2 sowohl im Zugbereich 11 als auch im Druckbereich 12 stark in die darunterliegende Bahn 3 eingedrückt werden. Extremer belastet ist dabei der Zugbereich 11, weil sich dort noch vermehrt auch der zwischen den einzelnen Befestigungsstellen befindliche Abschnitt der Dachbahn 3 anheben kann.

Gemäß der folgenden Beschreibung ist nun als wesentliche Maßnahme vorgesehen, daß die Eckbereiche 21 der Unterlegscheibe außerhalb der die Versteifungselemente 16 aufweisenden Abschnitte angeordnet sind, d.h., daß die Eckbereiche 21 keine besondere Versteifung durch Verstärkungseinbuchtungen oder -sicken und/oder Verstärkungserhebungen oder -rippen aufweisen. Es besteht daher die Möglichkeit, daß diese Eckbereiche 21 um eine spitzwinklig zu den beiden Mittelachsen 22 und 23 der Unterlegscheibe 1 gedachte Linie L bis zu einem bestimmten Lastbereich elastisch abbiegbar sind. Solange also Kräfte auftreten, die den elastischen Biegebereich der Eckbereiche 21 nicht überschreiten, sind die Eckbereiche 21 elastisch nachgiebig und können somit entsprechend wechselnden Lastauftritten folgen. Bei einem extremen Lastfall besteht trotzdem sozusagen als Sicherheit die Möglichkeit, daß sich der entsprechende Eckbereich 21 auch plastisch verformen kann, also soweit um die gedachte Linie L abgebogen wird, daß eine selbsttätige Rückführung nicht mehr möglich ist. Da gerade im Eckbereich 21 der Unterlegscheibe 1 jeweils entsprechende Eingriffselemente 13 vorgesehen sind, ist unabhängig von einem eventuellen elastischen Ausbiegen der Eckbereiche 21 immer ein gleich guter Eingriff zwischen der Unterseite der Unterlegscheibe 1 und der Dachbahn 3 gewährleistet.

Bei dieser Ausführungsform ist das Versteifungselement 16 als umfangsgeschlossen die mittige Öffnung 5 umfassende Verstärkungssicke ausgebildet. An den beiden Längsseiten ist jeweils ein kleiner geradliniger Abschnitt vorgesehen, wobei das Versteifungselement 16 in Richtung der Eckbereiche, also auch in Richtung der einander gegenüberliegenden Schmalseiten der Unterlegscheibe 1 spitzwinklig zu beiden Mittelachsen 22, 23 verläuft. Die notwendige Kraftverteilung bis zu den Rändern, also über die ganze Länge und Breite der Unterlegscheibe ist durch die besondere Anordnung der Versteifungselemente 16 gewährleistet, wobei die Eckbereiche 21 trotzdem elastisch abbiegbar bleiben. Bei der in den Fig. 3 bis 5 gezeigten Ausführung sind lediglich an den Eckbereichen 21, also außerhalb des von dem Versteifungselement 16 eingeschlossenen Abschnittes Eingriffselemente 13 ausgebildet. Es ist aber durchaus denkbar und insbesondere bei entsprechend großflächiger Ausbildung der Unterlegscheibe, auch innerhalb eines von einem Versteifungselement liegenden Abschnittes entsprechende Eingriffselemente 13 vorzusehen.

Speziell bei der Ausführung nach den Fig. 3 bis 5 und auch bei einigen weiteren Ausführungsvarianten weisen die Versteifungselemente 16 entgegen der Befestigungsrichtung, also von der durch den Hauptteil der Unterlegscheibe gelegten Ebene 24 nach oben hin. Es sind dabei die ebenen Eckbereiche 21 und die zwischen den Versteifungselementen 16 liegenden Abschnitte 25 mit Ausnahme des Bereiches der Vertiefung 14 mit der Öffnung 5 in dieser gemeinsamen, unterhalb der Versteifungselemente 16 liegenden Ebene 24 ausgerichtet.

Aus Fig. 3 ist ersichtlich, daß in den Eckbereichen 21 jeweils drei Eingriffselemente 13 vorgesehen sind, welche in einer Reihe ausgerichtet sind, welche parallel zur gedachten Linie L zum elastischen Verbiegen der Eckbereiche 21 verläuft. Dadurch ist gerade in geringem Abstand von der gedachten Abbiegelinie ein kräftiger Eingriff der Unterlegscheibe in die zu befestigende Dachbahn gewährleistet. Natürlich können auch außerhalb dieser Reihe, welche auch aus nur zwei solcher Eingriffselemente 13 bestehen könnte, weitere Eingriffselemente 13 vorgesehen werden, falls dies aufgrund der Größe und der besonderen Ausbildung der Eckbereiche 21 sinnvoll erscheint.

Bei der Ausführung nach Fig. 6 ist eine im wesentlichen quadratische Unterlegscheibe vorgesehen, bei der die Versteifungselemente in ähnlicher Form angeordnet sind wie gemäß Fig. 3, wobei jedoch an allen Randbereichen geradlinige Abschnitte der Versteifungselemente 16 vorliegen. Gerade bei dieser Ausführung sind auch in dem innerhalb der Versteifungselemente 16 vorgesehenen Abschnitt 25 Eingriffselemente 13 vorhanden.

Bei der Ausführung nach Fig. 7 ist wiederum eine in Draufsicht annähernd quadratische Unterlegscheibe vorgesehen, wobei hier auch die Versteifungselemente um 90° versetzt zu den Randbereichen der Unterlegscheibe umfangsgeschlossen quadratisch verlaufen. Es ergeben sich dadurch noch etwas vergrößerte Eckbereiche 21, so daß die gedachte Abbiegelinie L noch weiter zum Zentrum hin hineindrückt. Eine solche Ausführung ist insbesondere dann sinnvoll, wenn empfindliche Dachbahnen eingesetzt werden und wenn aufgrund des besonderen Materials der Unterlegscheibe eine relativ große elastische Ausbiegung möglich ist.

Bei der Ausführung nach Fig. 8 geht es um eine in Draufsicht elliptische Unterlegscheibe, wobei die Anordnung der Versteifungselemente 16 in diesem Falle in ähnlicher Weise wie bei der Ausbildung nach Fig. 3 erfolgt ist. Wenn bei einer elliptischen Unterlegscheibe von Eckbereichen 21 gesprochen wird, dann sind damit die entsprechenden Übergangsbereiche zwischen den weiteren und den engeren Bögen an den Längs- und Schmalseiten dieser Unterlegscheibe gemeint.

Es ist natürlich möglich, verschiedenste Außenformen von großflächigen Unterlegscheiben für den hier beschriebenen Einsatzzweck zu verwenden. Aus den Zeichnungen geht hervor, daß die Unterlegscheiben in ihren Eckbereichen 21 mit einem relativ großen Bogen abgerundet ausführt sind. Gerade durch die hier beschriebenen Maßnahmen bestünde nun die Möglichkeit, im Radius dieser Eckausbildung zu variieren, da ja die besondere Eindrückbelastung, die bisher stets ein wichtiges Kriterium darstellte, im wesentlichen wegfällt. Es könnte also auch ein entsprechend kleinerer Radius für den Übergang in den Eckbereichen 21 der Unterlegscheibe 1 vorgesehen werden.

Die hier beschriebenen Maßnahmen sind bei großflächigen Unterlegscheiben einsetzbar, ob diese nun aus Metall oder aus Kunststoff gefertigt sind. Auch bei der Ausführung aus Kunststoff kann ja durch entsprechende Versteifungen bis unmittelbar zum Eckbereich einer Unterlegscheibe hin eine Beschädigung der Dachbahn erfolgen. Daher wäre gerade auch bei Kunststoff-Unterlegscheiben die hier beschriebene Ausbildung von besonderem Vorteil. Bei einer Metallausführung wäre es vorteilhaft, einen Federstahl einzusetzen, womit der Bereich, in welchem die Eckbereiche elastisch abgebogen werden können, noch wesentlich vergrößert werden könnte.

Bei der Ausbildung der Versteifungselemente sind praktisch keine Grenzen gesetzt, da diese unabhängig von den hier beschriebenen Maßnahmen angeordnet oder geformt sein können. Es ist lediglich stets darauf zu achten, daß die Eckbereiche 21 frei von solchen Versteifungselementen bleiben, damit diese eben elastisch abbiegbar ausgeführt sind. Daher wäre es denkbar, als Versteifungselemente irgendwelche Verstärkungseinbuchtungen oder - sicken und/oder Verstärkungserhebungen oder -rippen vorzusehen. Gerade beim Einsatz von Kunststoff wird es vielfach auch zur Ausbildung mit entsprechenden Rippen oder zur Ausbildung von Materialanhäufungen, unterschiedlichen Materialdicken usw. kommen.

In der vorstehenden Beschreibung ist anhand von Ausführungsbeispielen davon ausgegangen worden, daß im Bereich der elastisch abbiegbaren Eckbereiche Eingriffselemente an der Unterseite der Unterlegscheibe angeordnet oder ausgebildet sind. Die elastisch abbiegbaren Eckbereiche sind natürlich auch bei Unterlegscheiben vorteilhaft, welche überhaupt keine Eingriffselemente aufweisen oder wenn z.B. nur in diesen Eckbereichen keine Eingriffselemente vorgesehen werden. Die elastisch aufbiegbaren Eckbereiche bringen auch für sich allein wesentliche neue technische Effekte gegenüber den bisher üblichen Ausführungen von großflächigen Unterlegscheiben, die einen besonderen Fortschritt darstellen.

Über die Art der Eingriffselemente ist in der vorliegenden Beschreibung keine besondere Erläuterung gemacht worden. Es können Eingriffselemente in Form von Spitzen, Zacken, Vorsprüngen oder dergleichen vorgesehen werden. Denkbar ist es aber auch, Eingriffselemente in Form einer entsprechenden Beschichtung an der Unterseite der Unterlegscheibe vorzusehen, wobei eine solche Beschichtung reibungserhöhend wirkt. Bei einer solchen Beschichtung können natürlich auch verschiedene Einschlüsse zur weiteren Reibungserhöhung vorgesehen werden.

Beim gezeigten Beispiel nach den Fig. 1 und 2 ist eine Befestigung im Saumbereich zwischen zwei aneinanderstoßenden Dachbahnen gezeigt. Es wird hier praktisch immer ein Randbereich befestigt und der Randbereich der nächsten Dachbahn übergreift dann diese Befestigungsstelle. Die hier beschriebene großflächige Unterlegscheibe wäre aber bei entsprechend zusätzlicher konstruktiver Ausgestaltung auch für eine Befestigung außerhalb eines überdeckten Saumes einsetzbar, also für eine freie Feldbefestigung, wobei dann natürlich entsprechende Abdichtungselemente vorgesehen werden müßten. Allein aus Belastungsgründen und aufgrund der Möglichkeit der elastischen Abbiegbarkeit der Eckbereiche ergeben sich bei der Feldbefestigung die gleichen optimalen Vorteile wie bei der Befestigung im Saumbereich.

## Patentansprüche

1. Großflächige Unterlegscheibe (1) mit einer Öffnung (15) zum Einsetzen eines Befestigers (6), wobei an der Unterlegscheibe (1) Versteifungselemente (16) wie Verstärkungseinbuchtungen oder -sicken und/oder Verstärkungserhebungen oder -rippen ausgebildet sind, **dadurch gekennzeichnet**, daß die dem Außenrand der Unterlegscheibe zugewandte Begrenzung der Versteifungselemente (16) zumindest in den Eckbereichen (21) der Unterlegscheibe (1) spitzwinklig zu beiden einander zugewandten Seitenbegrenzungen verläuft, und daß außerhalb der die Versteifungselemente (16) aufweisenden Abschnitte (25) frei von Versteifungselementen ausgeführte Eckbereiche (21) bzw. Übergangsbereiche zwischen den Längs- und Schmalseiten angeordnet sind, welche um eine spitzwinklig zu den beiden Mittelachsen (22, 23) der Unterlegscheibe (1) gedachte Linie (L) bis zu einem bestimmten Lastbereich elastisch abbiegbar sind.

2. Unterlegscheibe nach Anspruch 1, dadurch gekennzeichnet, daß in den Eckbereichen (21) an der in Befestigungsrichtung weisenden Oberfläche zum Verbessern der Reibung und/oder des Eingriffs eine die Reibung erhöhende Beschichtung und/oder vorstehende Eingriffselemente (13) ausgebildet sind.

3. Unterlegscheibe nach den Ansprüchen 1 und 2, dadurch gekennzeichnet, daß das Versteifungselement (16) als umfangsgeschlossen die mittige Öffnung (5) in der Unterlegscheibe (1) umfassende Verstärkungssicke ausgebildet ist, welche in den Eckbereichen (21) der Unterlegscheibe (1) spitzwinklig zu beiden Mittelachsen (22, 23) verläuft.

4. Unterlegscheibe nach einem der Ansprüche 1 bis 3, dadurch gekennzeichnet, daß die Unterlegscheibe (1) in an sich bekannter Weise rechteckig oder quadratisch mit abgerundet ausgeführten Ecken oder als Ellipse ausgebildet ist.

5. Unterlegscheibe nach Anspruch 2, dadurch gekennzeichnet, daß sowohl an den Eckbereichen (21) als auch innerhalb eines von einer Versteifungssicke (16) eingeschlossenen Abschnittes (25) Eingriffselemente (13) ausgebildet sind.

6. Unterlegscheibe nach einem der Ansprüche 1 bis 5, dadurch gekennzeichnet, daß die Versteifungselemente (16) entgegen der Befestigungsrichtung weisen, wobei die ebenen Eckbereiche (21) und die zwischen den Versteifungselementen (16) liegenden Abschnitte (25) der Unterlegscheibe (1) mit Ausnahme des Bereiches mit der Öffnung (5) in einer gemeinsamen, unterhalb der Versteifungselemente liegenden Ebene (24) ausgerichtet sind.

7. Unterlegscheibe nach einem der Ansprüche 1 bis 6, dadurch gekennzeichnet, daß in den Eckbereichen (21) der Unterlegscheibe (1) zwei oder mehr als zwei Eingriffselemente (13) in Form von Spitzen, Zacken, Vorsprüngen oder dergleichen vorgesehen sind, wobei zumindest zwei oder drei solcher Eingriffselemente (13) in einer Reihe ausgerichtet sind, welche parallel zur gedachten Linie (L) zum elastischen Verbiegen der Eckbereiche (21) verläuft.

8. Unterlegscheibe nach einem der Ansprüche 1 bis 7, dadurch gekennzeichnet, daß diese aus einem Federstahlblech gefertigt ist.

## Claims

1. A large-area washer (1) with an opening (15) for the insertion of a fastener (6), wherein reinforcing elements (16), such as reinforcing recesses or beads and/or reinforcing projections or ribs, are formed on the washer (1), characterised in that the boundary of the reinforcing elements (16) nearest the outer edge of the washer extends at least into the corner zones (21) of the washer (1) at an acute angle to the two mutually facing lateral boundaries, and in that outside the portions (25) having the reinforcing elements (16) there are provided corner zones (21) or transition zones free of reinforcing elements (16) between the longitudinal sides and narrow sides, which can be bent over elastically about an imaginary line (L) at acute angle to the two centre axes (22,23) of the washer (1) up to a given load range.

2. A washer according to Claim 1, characterised in that in the corner zones (21) on the surface facing in the fastening direction a friction-increasing coating is provided and/or projecting engagement elements (13) are formed so as to improve friction and/or engagement.

3. A washer according to Claims 1 and 2, characterised in that the reinforcing element (16) is in the form of a peripherally closed reinforcing bead which encloses the central opening (5) in the washer (1) and which in the corner zones (21) of the washer (1) extends at an acute angle to the two centre axes (22,23).

4. A washer according to any one of Claims 1 to 3, characterised in that in per se known manner the washer (1) is of rectangular or square form with rounded corners or is in the form of an ellipse.

5. A washer according to Claim 2, characterised in that engagement elements (13) are formed both in the corner zones (21) and within a portion (25) enclosed by a reinforcing element (16).

6. A washer according to any one of Claims 1 to 5, characterised in that the reinforcing elements (16) face counter to the fastening direction, wherein the flat corner zones (21) and the portions (25) of the washer (1) lying between the reinforcing elements (16), except for the region with the opening (5), are aligned in a common plane (24) situated below the reinforcing elements.

7. A washer according to any one of Claims 1 to 6, characterised in that in the corner zones (21) of the washer (1) two or more than two engagement elements (13) are provided in the form of points, spikes, projections or the like, wherein at least two or three such engagement elements (13) are aligned in a row which extends parallel to the imaginary line (L) for the elastic bending of the corner zones (21).

8. A washer according to any one of Claims 1 to 7, characterised in that it is made from spring steel sheet.

## Revendications

1. Rondelle (1) à large surface plate percée d'une ouverture (15) de passage d'un organe de fixation (6) et sur laquelle sont formés des éléments raidisseurs (16) tels que des dentelures ou des sillons de renfort et/ou des saillies ou des nervures de renfort,
caractérisée en ce que
la limite des éléments raidisseurs (16) du côté des bords externes de la rondelle (1) fait, au moins dans les zones d'angle (21) de la rondelle (1), un angle aigu par rapport aux deux limites latérales de la rondelle se faisant face et qu'à l'extérieur des parties (25) présentant les éléments raidisseurs (16), il existe des zones d'angle (21) ou des zones de passage entre les côtés longs et les côtés étroits, qui sont dépourvues d'éléments raidisseurs et qui peuvent plier élastiquement jusqu'à un certain niveau de contrainte, autour d'une ligne virtuelle faisant un angle aigu avec les deux axes médians (22, 23) de la rondelle.

2. Rondelle selon la revendication 1,
caractérisée en ce que
dans les zones d'angle (21), sur la surface regardant dans la direction de fixation, et pour améliorer le frottement et/ou la prise, il est prévu un revêtement augmentant le frottement et/ou des éléments de prise (13) faisant saillie.

3. Rondelle selon une des revendications 1 et 2,
caractérisée en ce que
l'élément raidisseur (16) fermé sur lui-même est un sillon de renforcement entourant l'ouverture centrale (5) percée dans la rondelle (1) et qui, dans les zones d'angle (21) de la rondelle (1) fait un angle aigu avec les deux axes médians (22, 23) de la rondelle.

4. Rondelle selon une des revendications 1 à 3,
caractérisée en ce qu'
elle a, de manière connue, la forme d'un rectangle ou d'un carré à angles arrondis, ou bien celle d'une ellipse.

5. Rondelle selon la revendication 2,
caractérisée en ce qu'
elle comporte des éléments de prise (13) situés aussi bien dans les zones d'angle (21) qu'à l'intérieur d'une partie (25) entourée d'un sillon raidisseur (16).

6. Rondelle selon une des revendications 1 à 5,
caractérisée en ce que
les éléments raidisseurs (16) sont dirigés à l'opposé de la direction de fixation, les zones d'angle (21) et les parties (25) de la rondelle (1) situées entre les éléments raidisseurs (16) étant, à l'exception de la zone contenant l'ouverture (5), situés dans un même plan (24) se trouvant en dessous des éléments raidisseurs.

7. Rondelle selon une des revendications 1 à 6,
caractérisée en ce qu'
il est prévu dans les zones d'angle (21) de la rondelle (1) deux (ou plus) éléments de prise (13) ayant la forme de pointes, de dents, de saillies ou analogues et au moins deux ou trois de ces éléments sont disposés sur une ligne parallèle à la ligne virtuelle (L) de pliage élastique des zones d'angle (21).

8. Rondelle selon une des revendications 1 à 7,
caractérisée en ce qu'
elle est faite d'une tôle en acier à ressort.
